# EUROPÄISCHE PATENTSCHRIFT

(11) **EP 1 128 000 B1**
(45) Veröffentlichungstag und Bekanntmachung des Hinweises auf die Patenterteilung: **30.06.2004**
(21) Anmeldenummer: 00122001.1
(22) Anmeldetag: 10.10.2000
(51) Int. Cl.: E04F 15/04

(54) **Paneel, insbesondere Fussbodenpaneel**
Panel, particularly a floor panel
Panneau, notamment panneau de plancher

(30) Priorität: 22.02.2000 DE 10008108
(43) Veröffentlichungstag der Anmeldung: 29.08.2001
(73) Patentinhaber: KRONOTEC AG, 6006 Luzern (CH)
(72) Erfinder:
(74) Vertreter: Rehmann, Thorsten, Dipl.-Ing.

(56) Entgegenhaltungen:
- DE-A- 19 503 948
- US-A- 727 862
- US-A- 2 947 040
- US-A- 5 295 341

## Beschreibung

Die Erfindung betrifft ein Paneel, insbesondere ein Fussbodenpaneel, das zumindest an einer seiner Seiten eine Feder und an der gegenüberliegenden Seite eine Nut aufweist, die so ausgebildet sind, dass mehrere Paneele durch Ineinanderstecken miteinander verbindbar sind, wobei die Feder-/Nut-Verbindung mit Verrastmitteln versehen ist, die ein Verschieben zweier Paneele entgegen der Verbindungsrichtung verhindern.

Derartige Paneele sind beispielsweise in der WO97/47834 und der JP 3-169967 offenbart. Solche Paneele lassen sich miteinander verbinden, ohne dass sie zum Beispiel auf dem Untergrund verklebt oder miteinander durch zusätzliche Verbindungsglieder verbunden werden müssen. Die Verbindungskanten zweier Fussbodenpaneele können durch geradliniges Ineinanderschieben parallel zum Untergrund ineinandergesteckt werden, wobei durch Formschluss der Verrastmittel ein Verschieben der Paneele entgegen der Verbindungsrichtung ausgeschlossen wird. Die entsprechende Ausbildung der Feder/Nut wird Klick-Profil genannt. Damit der Formschluss zwischen den Verrastmitteln eintreten kann, verbiegt beim Ineinanderstecken zweier Paneele die Feder des ersten Paneels die Unterlippe der Nut des zweiten Paneels in Richtung der Unterseite. Kommen die Verrastmittel zueinander in Überdeckung, federt die Unterlippe elastisch zurück und stellt den Formschfuss her.

Solche Paneele sind in aller Regel aus Holzwerkstoffen, insbesondere HDF oder MDF hergestellt. Das Elastizitätsverhalten der Unterlippe ist deshalb nicht exakt einstellbar. Insbesondere bei nicht fachgerechtem Ineinanderstecken zweier Paneele kann nicht ausgeschlossen werden, dass die Unterlippe zu weit verbogen wird und dabei bricht, was beim Verlegen nicht unbedingt erkannt wird, aber zu keiner oder einer schlechten Verrastung führt.

Aus der WO 94/01628 sind Verbindungselemente für Bodenpaneele bekannt, die auf der Unterseite mit den Paneelen verbunden werden und eine Schnappverbindung ermöglichen. An dem einen Verbindungselement ist eine Nut und an dem anderen Verbindungselement eine Feder ausgebildet. Die Feder des Verbindungselementes ist geschlitzt, so dass zwei zueinander elastische Lippen ausgebildet werden. Jede Lippe ist mit einem keilförmigen Absatz versehen. Die Nut des anderen Verbindungselementes weist entsprechende Hinterschneidungen auf. Beim Ineinanderstecken der Verbindungselemente werden die beiden Lippen der Feder zusammengedrückt und federn wieder auseinander, wenn die Vorsprünge in die Hinterschneidungen eingreifen.

Die DE-A-72 07 395 offenbart ein Verbindungselement, mit dem zwei Paneele, die schwalbenschwanzförmige Nuten aufweisen, miteinander verbunden werden können. Entsprechend der Schwalbenschwanzform der Nuten ist das Verbindungselement keilförmig ausgebildet und beidseitig mittig geschlitzt. Durch den Schlitz kann das Verbindungselement zusammengepresst werden, so dass die zum Schwalbenschwanz der Nuten komplementäre Form aufgehoben wird und das Federstück seitlich in die Nut eingeschoben werden kann. Dort federn die Schenkel zurück und füllen die Nuten im Querschnitt aus. Ähnliche Verbindungselemente offenbart die US-A-727, 862. Darüber hinaus offenbart diese Druckschrift auch Holzpaneele zur Ausbildung von Säulen, die auf einer Seite eine Nut und auf der gegenüberliegenden Seite eine Feder aufweisen. Der Nutgrund ist gerundet und weist einen Keil auf. Die Feder ist mittig geschlitzt, wobei der Schlitz sich zum Kern hin verjüngt. Werden die Paneele ineinander gesteckt, greift der Keil in den Schlitz der Feder ein und spreizt diese auf, so dass sich die aufgeweitete Feder gegen die Innenfläche der Nut anlegt. Damit die Verbindung nicht gelöst werden kann, muss in der Verbindung eine Spannung aufrecht erhalten werden.

Die DE-A-195 03 948 offenbart ein Bauelement, das als Trägerelement zur Verkleidung von Nassräumen dient. Auf das Trägergrundelement können keramische Fliesen oder dergleichen aufgebracht sein. Die Feder ist an ihrer Spitze mit einer Aufnahme versehen und weist an ihrer Unterseite zwei Mulden und an ihrer Oberseite eine weitere Mulde auf, die gegenüber der Federspitze zurückversetzt angeordnet sind. Diese Mulden sollen zusammen mit Erhöhungen in der Nut eine Rückschubsicherung der ansonsten lösbaren Verbindung bilden. Eine Verriegelung zweier miteinander verbundener Trägerelemente ist nicht vorgesehen und auch nicht erwünscht. Vielmehr ist die Profilierung von Feder und Nut so ausgebildet, dass ein Fügespiel in der Verbindungsstelle verbleibt, um die Stoßfuge einstellen zu können.

Von dieser Problemstellung ausgehend soll das eingangs beschriebene Paneel so fortgebildet werden, dass beim Zusammenfügen zweier Paneele möglichst geringe Kräfte in der Nut wirken und nach der Verriegelung die Verbindung spannungsfrei ist, damit eine von außen nicht sichtbare Zerstörung des Materials in der Verbindungsstelle verhindert wird.

Zur Problemlösung zeichnet sich ein gattungsgemäßes Paneel dadurch aus, dass die Feder durch einen zur Oberseite des Paneels in Längsrichtung parallel verlaufenden Schlitz in zwei elastisch zueinander bewegbare Federteile geteilt wird, und dass die Nut im Nutgrund einen ersten, keilförmigen Vorsprung aufweist, der bei zusammengesteckten Paneelen in den Schlitz eingreift

Durch diese Ausgestaltung wird die Feder zweiteilig und elastisch. Die beiden Federteile werden beim Einfügen in die Nut eines anderen Paneels zusammengedrückt. Kommen die Verrastmittel zur Überdeckung, federn die beiden Teile auseinander und die formschlüssige Verbindung wird hergestellt.

Die Spitze des Vorsprungs liegt auf der Höhe des Schlitzes in der Feder und greift beim Zusammenstecken zweier Paneele in den Schlitz ein und zwingt die beiden Federteile nach außen, so dass eine sichere Verrastung gegeben ist. Gleichzeitig wird die Stabilität in der Feder-Nut-Verbindung erhöht, da die beiden Teile der Feder an ihren freien Enden abgestützt werden.

Die Elastizität der beiden Federteile steigt mit der Tiefe des Schlitzes, so dass dieser vorzugsweise über die volle Breite der Feder reicht.

Die Verrastmittel werden vorzugsweise gebildet durch einen an der Feder vorgesehenen, in Richtung der Unterseite des Paneels ragenden Vorsprung und einer in der Nut vorgesehenen Vertiefung. Auch kann der Vorsprung an der Nut und die Vertiefung in der Feder ausgebildet sein.

Vorteilhaft ist es, wenn der Vorsprung und die Vertiefung zueinander so angeordnet sind, dass zwei zusammengesteckte Paneele zumindest an der Verbindungsstelle der Oberseiten unter Vorspannung stehen. Dadurch wird eine dichte Verbindung an der die Sichtfläche bildenden Oberseite geschaffen und das Eindringen von Feuchtigkeit verhindert, ohne dass eine weitere Abdichtung notwendig ist.

Die Feder und die Nut können sowohl an den Längs- als auch an den Querseiten des Paneels ausgebildet sein, so dass insbesondere beim Verlegen eines Fussbodens an allen Seiten dieselbe Verbindungstechnik anwendbar ist, so dass das Verlegen erleichtert wird.

Mit Hilfe einer Zeichnung soll ein Ausführungsbeispiel der Erfindung nachfolgend näher erläutert werden. Es zeigt:
- Figur 1 -: den Schnitt durch ein Paneel;
- Figur 2 -: den Schnitt an der Verbindungsstelle zweier ineinandergesteckter Paneele.

Das Paneel 1, 2 besteht aus einem Holzwerkstoff, beispielsweise MDF und weist eine Oberseite 9, auf der eine Dekorschicht 10 aufgebracht ist, und eine Unterseite 11 auf. An sich gegenüberliegenden Seiten ist jedes Paneel 1, 2 mit einer Feder 4 und einer Nut 3 versehen. Über die volle Länge (hier nicht sichtbar) ist die Feder 4 mittig mit einem Schlitz 5 versehen, dessen Tiefe über die volle Breite B der Feder 4 reicht. Der Schlitz teilt die Feder 4 in einen unteren Teil 4a und einen oberen Teil 4b, die elastisch zueinander bewegbar sind. Die Nut 3 ist am Nutgrund mit einem nach aussen weisenden, keilförmigen Vorsprung 8 versehen. Die Spitze des Keils liegt in etwa in der Nutmitte und korrespondiert zu der Höhe des Schlitzes 5. Die Tiefe der Nut 3 ist größer als die Breite B der Feder.

Die Unterlippe 3a der Nut 3 ist mit einer Vertiefung 7 versehen. Der untere Teil 4a der Feder 4 weist einen Vorsprung 6 auf, der in seiner Kontur zur Vertiefung 7 korrespondiert. Wie Figur 2 zeigt, greift bei zwei ineinandergesteckten Paneelen 1, 2 der Vorsprung 8 der Nut 3 in den Schlitz 5 der Feder 4 ein und drückt die beiden Federteile 4a, 4b auseinander, wobei der Vorsprung 6 in die Vertiefung 7 gezwungen wird. Dadurch verrasten die Paneele 1, 2 ineinander und ein Verschieben entgegen der Verbindungsrichtung 12 ist wirksam ausgeschlossen.

Die Anordnung des Vorsprungs 6 und der Vertiefung 7 zueinander ist so gewählt, dass die Paneele 1, 2 zumindest an der Verbindungsstelle 14 der Oberseite 9 unter Vorspannung stehen, so dass eine dichte Verbindung hergestellt wird. Um die Spannung nicht zu groß werden zu lassen, was beim Verlegen (Ineinanderstecken) der Paneele 1, 2 zu einem erhöhten Kraftaufwand führen würde, ist die Oberlippe 3b der Nut 3 an der Stirnseite leicht abgeschrägt und das Paneel 1, 2 an der gegenüberliegenden Seite ausgenommen, so dass sich zwischen den verbundenen Paneelen 1, 2 ein Freiraum 13 ausbildet.

### Bezugszeichenliste

- 1: Paneel
- 2: Paneel
- 3: Nut
- 3a: Unterlippe
- 3b: Oberlippe
- 4: Feder
- 4a: unterer Teil
- 4b: oberer Teil
- 5: Schlitz
- 6: Vorsprung/Verrastmittel
- 7: Vertiefung/Verrastmittel
- 8: Vorsprung
- 9: Oberseite
- 10: Dekorschicht
- 11: Unterseite
- 12: Verbindungsrichtung
- 13: Freiraum
- 14: Verbindungsstelle
- B: Breite

## Patentansprüche

1. Paneel, insbesondere Fussbodenpaneel, das zumindest an einer seiner Seiten eine Feder (4) und an der gegenüberliegenden Seite eine Nut (3) aufweist, die so ausgebildet sind, dass mehrere Paneele (1,2) durch Ineinanderstecken miteinander verbindbar sind, wobei die Feder-/Nut-Verbindung mit Verrastmitteln (6, 7) versehen ist, die ein Verschieben zweier Paneele (1, 2) entgegen der Verbindungsrichtung (12) verhindern, **dadurch gekennzeichnet, dass** die Feder (4) durch einen zur Oberseite (9) des Paneels in Längsrichtung parallel verlaufenden Schlitz (5) in zwei elastisch zueinander bewegbare Federteile (4a, 4b) geteilt wird, und dass die Nut (3) im Nutgrund einen ersten, keilförmigen Vorsprung (8) aufweist, der bei zusammengesteckten Paneelen (1, 2) in den Schlitz (5) eingreift, wobei die Nut (3) derart ausgebildet ist, dass die beiden Federteile (4a, 4b) beim Einfügen in eine solche Nut (3) eines anderen Paneels (1, 2) zusammengedrückt werden und, sobald die Verrastmittel (6, 7) zur Überdeckung kommen, die beiden Federteile (4a, 4b) auseinanderfedern.

2. Paneel nach Anspruch 1, **dadurch gekennzeichnet, dass** der Schlitz (5) über die volle Breite (B) der Feder (4) reicht.

3. Paneel nach Anspruch 1 oder 2, **dadurch gekennzeichnet, dass** die Verrastmittel (6, 7) gebildet werden durch einen an der Feder (4) vorgesehenen, in Richtung der Unterseite ragenden zweiten Vorsprung (6) und einer in der Nut (3) vorgesehenen Vertiefung (7).

4. Paneel nach Anspruch 1 oder 2, **dadurch gekennzeichnet, dass** die Verrastmittel (6, 7) gebildet werden durch eine an der Feder (4) vorgesehene, sich in Richtung der Oberseite (9) erstreckende Vertiefung und einen in der Nut (3) vorgesehenen zweiten Vorsprung.

5. Paneel nach Anspruch 3 oder 4, **dadurch gekennzeichnet, dass** der zweite Vorsprung (6) und die Vertiefung (7) zueinander so angeordnet sind, dass zwei zusammengesteckte Paneele (1, 2) zumindest an der Verbindungsstelle der Oberseiten (9) unter Vorspannung stehen.

6. Paneel nach Anspruch 3 oder 4, **dadurch gekennzeichnet, dass** der zweite Vorsprung (6) und die Vertiefung (7) sich über die volle Länge der Feder (4) bzw. der Nut (3) erstrecken.

7. Paneel nach Anspruch 1, **dadurch gekennzeichnet, dass** die Feder (4) und die Nut (3) an den Längs und den Querseiten des Paneels (1, 2) ausgebildet sind.

## Claims

1. Panel, in particular floor panel, which has a tongue (4) at least on one of its sides and a groove (3) on the opposite side, the tongue and groove being designed such that a plurality of panels (1, 2) can be connected to one another by virtue of being plugged one inside the other, the tongue/groove connection being provided with latching means (6, 7) which prevent two panels (1, 2) from being displaced counter to the connecting direction (12), **characterized in that** the tongue (4) is divided, by a slot (5) running parallel, in the longitudinal direction, to the top side (9) of the panel, into two tongue parts (4a, 4b) which can be moved elastically in relation to one another, and **in that** the groove (3), in the groove base, has a first, wedge-shaped protrusion (8) which, when the panels (1, 2) are plugged together, engages in the slot (5), the groove (3) being designed such that the two tongue parts (4a, 4b) are pressed together when introduced into such a groove (3) of another panel (1, 2) and, as soon as the latching means (6, 7) coincide, the two tongue parts (4a, 4b) spring apart from one another.

2. Panel according to Claim 1, **characterized in that** the slot (5) extends over the entire width (B) of the tongue (4).

3. Panel according to Claim 1 or 2, **characterized in that** the latching means (6, 7) are formed by a second protrusion (6), which is provided on the tongue (4) and projects in the direction of the underside, and a depression (7), which is provided in the groove (3).

4. Panel according to Claim 1 or 2, **characterized in that** the latching means (6, 7) are formed by a depression, which is provided on the tongue (4) and extends in the direction of the top side (9), and a second protrusion, which is provided in the groove (3).

5. Panel according to Claim 3 or 4, **characterized in that** the second protrusion (6) and the depression (7) are arranged in relation to one another such that two plugged-together panels (1, 2) are subjected to prestressing at least at the connecting location of the top sides (9).

6. Panel according to Claim 3 or 4, **characterized in that** the second protrusion (6) and the depression (7) extend over the entire length of the tongue (4) and of the groove (3), respectively.

7. Panel according to Claim 1, **characterized in that** the tongue (4) and the groove (3) are formed on the longitudinal sides and the transverse sides of the panel (1, 2).

## Revendications

1. Panneau, en particulier panneau de plancher, qui présente au moins sur un de ses côtés un tenon (4) et sur le côté opposé une mortaise (3), qui sont agencés de sorte que plusieurs panneaux (1, 2) peuvent être reliés ensemble par emboîtement, la liaison à tenon et mortaise étant munie de moyens d'encliquetage (6, 7), qui empêchent un déplacement de deux panneaux (1, 2) à l'encontre de la direction de liaison (12), **caractérisé en ce que** le tenon (4) est subdivisé en deux tenons partiels (4a, 4b) mobiles élastiquement l'un vers l'autre par une fente (5) s'étendant en direction longitudinale parallèlement au côté supérieur (9) du panneau, et **en ce que** la mortaise (3) présente dans le fond de la mortaise une première saillie (8) en forme de coin, qui s'engage dans la fente (5) lorsque les deux panneaux (1, 2) sont emboîtés ensemble, la mortaise (3) étant agencée de façon que les deux tenons partiels (4a, 4b), lors de leur insertion dans une telle mortaise (3) d'un autre panneau (1, 2), sont pressés l'un vers l'autre et, dès que les moyens d'encliquetage (6, 7) viennent en superposition, les tenons partiels (4a, 4b) s'écartent élastiquement l'un de l'autre.

2. Panneau selon la revendication 1, **caractérisé en ce que** la fente (5) s'étend sur toute la largeur (B) du tenon (4).

3. Panneau selon la revendication 1 ou 2, **caractérisé en ce que** les moyens d'encliquetage (6, 7) sont formés par une seconde saillie (6) prévue sur le tenon (4), dirigée vers le côté inférieur, et par un évidement (7) prévu dans la mortaise (3).

4. Panneau selon la revendication 1 ou 2, **caractérisé en ce que** les moyens d'encliquetage (6, 7) sont constitués par un évidement prévu sur le tenon (4), s'étendant vers le côté supérieur (9), et par une deuxième saillie prévue dans la mortaise (3).

5. Panneau selon la revendication 3 ou 4, **caractérisé en ce que** la deuxième saillie (6) et l'évidement (7) sont agencés l'un par rapport à l'autre de façon que deux panneaux (1, 2) emboîtés ensemble sont sous précontrainte, du moins à la jonction des côtés supérieurs (9).

6. Panneau selon la revendication 3 ou 4, **caractérisé en ce que** la seconde saillie (6) et l'évidement (7) s'étendent sur toute la longueur du tenon (4) et respectivement de la mortaise (3).

7. Panneau selon la revendication 1, **caractérisé en ce que** le tenon (4) et la mortaise (3) sont formés sur les côtés longitudinaux et les côtés transversaux du panneau (1, 2).
